# EUROPÄISCHE PATENTANMELDUNG

(11) **EP 0 322 638 A1**
(43) Veröffentlichungstag der Anmeldung: **05.07.1989**
(21) Anmeldenummer: 88120866.4
(22) Anmeldetag: 14.12.1988
(51) Int. Cl.: D06F 79/02

(54) **Unterlage aus elastomerem Werkstoff**

(30) Priorität: 30.12.1987 DE 8717088 U
(71) Anmelder: REHAU AG + Co, 95111 Rehau (DE)
(72) Erfinder:

(57) **Zusammenfassung**

Die Erfindung betrifft eine Unterlage aus elastomerem Werkstoff, vorzugsweise aus Silikonkautschuk für elektrisch beheizte Bügeleisen. Die Unterlage besteht aus dem Bandabschnitt (1) eines extrudierten Bandes, welches in Extrusionsrichtung verlaufende rippenartige Erhöhungen (2, 3, 4) aufweist. Diese rippenartigen Erhöhungen (2, 3, 4) sind an den beiden Rändern als Führungsrippen (2, 3) und zwischen den beiden Rändern als Abstellrippen (4) ausgebildet.

## Beschreibung

Die Neuerung betrifft eine Unterlage aus elastomerem Werkstoff, vorzugsweise aus Silikonkautschuk für elektrisch beheizte Bügeleisen.

Derartige Unterlagen sind bekannt. Es handelt sich hierbei um Formteile, bei denen das jungfräuliche Silikon in eine Form eingebracht und dort zu dem Formteil ausgehärtet wird. Diese Aushärtung erfolgt in Form einer Vulkanisation in der Wärme. Als nachteilig sind hierbei die hohen Formkosten zu sehen, die das einzelne Formteil erheblich verteuern. Außerdem ist die Produktion von der Stuckzahl her beschränkt durch die Vulkanisationsdauer des einzelnen Formteils in der zugeordneten Form.

Hier setzt die Neuerung ein, die es sich zur Aufgabe gestellt hat, eine solche Unterlage aus elastomerem Werkstoff, vorzugsweise aus Silikonkautschuk, von den Produktionskosten her zu verbilligen und die produzierten Stückzahlen gemessen am vorgegebenen Zeitaufwand für die Produktion zu erhöhen. Neuerungsgemäß wird dazu vorgeschlagen, daß die Unterlage aus einem extrudierten Band des vulkanisierten Silikonkautschuks ausgeschnitten wird, wobei dieses Band in Extrusionsrichtung verlaufende rippenarti ge Erhöhungen aufweist, die an den beiden Rändern als Führungsrippen und zwischen den beiden Rändern als Abstellrippen ausgebildet sind.

Verwendet wird also zur Herstellung der Unterlage ein extrudiertes Band aus Silikonkautschuk, der während der Extrusion durch die Extrusionswärme in der Form des Bandes vulkanisiert wird. Aus einem solchen endlos gefertigten Band kann dann durch Ausschneiden bzw. Ausstanzen die einzelne Unterlage gewonnen werden. Die Ausschnitte bzw. Ausstanzungen aus dem Band können so erfolgen, daß eine geringstmögliche Abfallmenge des vulkanisierten Silikonkautschuks anfällt.

Es hat sich als vorteilhaft erwiesen, daß die Führungsrippen an den Rändern höher ausgebildet sind als die Abstellrippen. Auf diese Weise kann das Bügeleisen zwischen den Führungsrippen beim Abstellen geführt und kann seitlich nicht mehr verschoben werden.

Zweckmäßig ist es, daß die Höhe der Führungsrippen zur Höhe der Abstellrippen im Bereich der Verhältnisse von 1,5 : 1 bis 2,5 : 1 stehen. Die Führungsrippen verlaufen vorteilhaft von der Basis des Bandes divergierend zu ihrem oberen Ende. Sie können einen trapezartigen und/oder spitzwinkeligen Querschnitt aufweisen. Die Abstellrippen selbst sind vorteilhaft spitzwinkelig gestaltet, damit die Wärme in den verbleibenden Luftführungskanälen günstig abgeleitet werden kann.

Die neuerungsgemäße Unterlage aus Silikonkautschuk bringt den Vorteil, daß aufgrund der Ausschnitte bzw. Ausstanzungen aus dem extrudierten Basisband die Fertigungskosten erheblich gesenkt und die Fertigungsmenge über einen vorgegebenen Zeitabstand erheblich gesteigert werden können.

Der weitere Vorteil ist darin zu sehen, daß das mit Führungsrippen ausgestaltete Formteil zu einer besseren Abführung der Wärme des Bügeleisens dient, da die Abstellrippen an den Stirnseiten nach außen nicht abgedeckt sind und damit die zwischen den Abstellrippen verlaufenden Führungskanäle nach außen offen liegen.

In der Zeichnung sind Ausführungsbeispiele der neuerungsgemäßen Unterlage schematisch dargestellt; es zeigt:
Figur 1 eine Unterlage in Längsrichtung
Figur 2 eine Unterlage in Querrichtung

Die Unterlage 1 in Figur 1 ist in Querrichtung dargestellt, sodaß die Führungsrippen 2, 3 sowie die Abstellrippen 4 in Längsrichtung der Unterlage 1 verlaufen. Aus der isometrischen Darstellung ist deutlich sichtbar, daß die Abstellrippen spitzwinkelig gestaltet sind, während in dieser Ausführungsform die Führungsrippen 2, 3 trapezartigen Querschnitt aufweisen. Das in der Zeichnung nicht dargestellte Bügeleisen wird in Längsrichtung auf die in Figur 1 dargestellte Unterlage 1 abgestellt, wobei die Spitzen der Führungsrippen 4 das Bügeleisen tragen. Die Seitenbegrenzung wird durch die Flanken 21, 31, der Führungsrippen 2, 3 gebildet.

Die isometrische Darstellung in Figur 2 zeigt die Unterlage 1 mit in Querrichtung verlaufenden Führungsrippen 2, 3 und den ebenfalls in Querrichtung verlaufenden Abstellrippen 4. Bei einer derartigen Ausgestaltung der Unterlage 1 wird das ebenfalls nicht dargestellte Bügeleisen an der Spitze und im hinteren Bereich durch die Führungsrippen 2, 3 gehalten.

## Patentansprüche

1. Unterlage aus elastomerem Werkstoff, vorzugsweise aus Silikonkautschuk für elektrisch beheizte Bügeleisen, gekennzeichnet durch den Bandabschnitt (1) eines extrudierten Bandes, welches in Extrusionsrichtung verlaufende rippenartige Erhöhungen (2, 3, 4) aufweist, die an den beiden Rändern als Führungsrippen (2, 3) und zwischen den beiden Rändern als Abstellrippen (4) ausgebildet sind.

2. Unterlage nach Anspruch 1, dadurch gekennzeichnet, daß die Führungsrippen (2, 3) höher sind als die Abstellrippen (4).

3. Unterlage nach Anspruch 2, dadurch gekennzeichet, daß die Höhe der Führungsrippen (2, 3) zur Höhe der Abstellrippen (4) im Bereich der Verhältnisse von 1,5 : 1 bis 2,5 : 1 steht.

4. Unterlage nach einem oder mehren der vorangangenen Ansprüche, dadurch gekennzeichnet, daß die Führungsrippen (2, 3) von der Basis des Bandabschnittes (1) divergierend zu ihrem oberen Ende verlaufen.

5. Unterlage nach Anspruch 1, dadurch gekennzeichnet, daß die Abstellrippen (4) spitzwinkelig gestaltet sind.

6. Unterlage nach Ansprüche 1 und 4, dadurch gekennzeichnet, daß die Führungsrippen (2, 3) einen trapezartigen und/oder spitzwinkeligen Querschnitt aufweisen.
